# FASCICULE DE BREVET EUROPEEN

(11) **EP 1 847 299 B1**
(45) Date de publication et mention de la délivrance du brevet: **22.06.2011**
(21) Numéro de dépôt: 07358004.5
(22) Date de dépôt: 27.03.2007
(51) Int. Cl.: A62C 3/06

(54) **Système d'extinction pour fosse de rétention d'huile polluante**
Feuerlöschsystem für Auffanggrube umweltschädlicher Öle
Extinction system for pit retaining polluting oil

(30) Priorité: 20.04.2006 FR 0603504
(43) Date de publication de la demande: 24.10.2007
(73) Titulaire: Deligia, Mauro, 38870 Saint Simeon de Bressieux (FR)
(72) Inventeur: Deligia, Mauro, 38870 Saint Simeon de Bressieux (FR)
(74) Mandataire: Roman, Michel

(56) Documents cités:
- DE-A1- 1 608 027
- FR-A- 1 293 806
- FR-A- 2 203 488
- FR-A1- 2 319 392
- FR-A1- 2 743 790

## Description

La présente invention a pour objet un système d'extinction pour fosse de rétention d'huile polluante.

Elle se rapporte d'une manière générale au domaine du matériel destiné aux équipements pour réseaux de distribution de l'électricité et en particulier des fosses de rétention d'huile pour transformateurs.

Les transformateurs de puissance utilisés dans ces réseaux sont généralement installés au-dessus d'une fosse de rétention destinée à recueillir l'huile contenue dans ces appareils lorsque une fuite se produit.

Actuellement les fosses disposées sous les transformateurs électriques sont remplies de galets; or si l'huile s'enflamme, elle peut se propager et causer des dégâts importants.

Le dispositif selon la présente invention a pour objectif de remédier à cet état de choses. En effet, la mise en place du système d'extinction décrit ci-après permet, non seulement la suppression totale des galets et l'étouffement des flammes par manque d'oxygène si un incendie venait à se déclarer, mais également une récupération aisée de l'huile à l'aide d'une pompe manuelle ou motorisée grâce à la facilité de démontage de ses constituants.

Il est constitué d'une couvertine formée d'une succession de lames métalliques parallèles juxtaposées horizontalement délimitant entre elles des fentes permettant l'évacuation de l'huile au fond de la fosse tout en empêchant une alimentation suffisante en oxygène pour permettre la propagation des flammes si l'huile venait à prendre feu, lesdites lames étant constituées d'un profilé en tôle pliée, et comportant une partie suppérieure pentue bordée sur ses long côtés de deux éléments verticaux de hauteur différentes.

Sur les dessins annexés, donnés à titre d'exemple non limitatif d'une des formes de réalisation de l'objet de l'invention :
la figure 1 représente, vues de dessus, les lames inclinées montées sur un cadre support,
la figure 2 est une coupe verticale suivant les flèches F1 de la figure précédente,
la figure 3 est un agrandissement du détail D de la figure 2
et la figure 4 montre, vu de dessus, le cadre support sans les lames inclinées.

Le dispositif, figures 1 à 4, est constitué d'une série de lames 1 parallèles jointives montées sur un cadre 2, l'ensemble étant destiné à recouvrir une fosse 3 de rétention de l'huile d'un transformateur électrique.

Les lames 1 constituant la couvertine sont réalisées en tôle pliée. Elles comportent une partie supérieure 4 pentue de façon à favoriser l'écoulement de l'huile et à délimiter entre elles des fentes 5 permettant, en cas de fuite une pénétration rapide et totale de dans la fosse 3. Le pliage est effectué de façon à obtenir un profilé formé de la supérieure 4 bordée sur ses longs côtés de deux éléments verticaux 6, 7 de hauteurs différentes pour créer l'inclinaison de ladite partie supérieure, le bas de ces deux élément verticaux étant repliés dans la même direction pour former deux rebords horizontaux 8, 9 agencés de manière à ce que le rebord horizontal 8 de l'élément vertical 6 le plus haut repose sur le rebord horizontal 9 de l'élément vertical 7 le plus bas.

Le cadre support 2 est formé d'un entourage périphérique 10 plan reposant sur le bord de la fosse 3 et comportant des perçages 11 permettant sa fixation au moyen de vis. Ce est pourvu d'un rebord interne 12 sur lequel reposent les extrémité des lames 1. Ce rebord est décalé vers le bas de manière à ce que la partie supérieure 4 des lames se trouve au même niveau que l'entourage 10 du cadre.

L'ensemble constitué par les lames 1 et le cadre support 2 est démontable, les lames étant simplement posées sur le support, sans fixation, ce qui permet d'installer facilement une de récupération de l'huile écoulée dans la fosse 3.

Le système d'extinction décrit peut être adapté aussi bien sur des fosses enterrées, que sur des bacs de rétention hors du sol standard ou hors cotes.

Le positionnement des divers éléments constitutifs donne à l'objet de l'invention un maximum d'effets utiles qui n'avaient pas été, à ce jour, obtenus par des dispositifs similaires.

## Revendications

1. Système d'extinction pour fosse de rétention d'huile polluante, destiné aux équipements pour réseaux de distribution de l'électricité et en particulier aux fosses de rétention d'huile pour transformateurs électriques, constitué d'une couvertine formée d'une succession de lames (1) métalliques parallèles juxtaposées horizontalement délimitant entre elles des fentes (5) permettant l'évacuation de l'huile au fond de la fosse (3) tout en empêchant une alimentation suffisante en oxygène pour permettre la propagation des flammes si l'huile venait à prendre feu, lesdites lames étant constituées d'un profilé en tôle pliée,
**caractérisé en ce que** les lames (1) comportent une partie supérieure (4) pentue bordée sur ses long côtés de deux éléments verticaux (6, 7) de hauteur différentes.

2. Système d'extinction selon la revendication précédente, **se caractérisant par le fait que** le bas des deux éléments verticaux (6, 7) est replié dans la même direction pour former deux rebords horizontaux (8, 9) agencés de manière à ce que le rebord horizontal (8) de l'élément vertical (6) le plus haut repose sur le rebord horizontal (9) de l'élément vertical (7) le plus bas.

3. Système d'extinction selon l'une quelconque des revendications précédentes, **se caractérisant par le fait que** les lames (1) sont montées sur un cadre support (2) pourvu d'un entourage périphérique (10) plan reposant sur le bord de la fosse (3) et d'un rebord interne (12) sur lequel reposent les extrémités des lames (1), ledit rebord interne étant décalé vers le bas de manière à ce que la partie supérieure (4) des lames (1) se trouve au même niveau que l'entourage périphérique (10) du cadre support.

4. Système d'extinction selon la revendication 3, **se caractérisant par le fait que** l'entourage périphérique (10) du cadre support (2) comporte des perçages (11) permettant sa fixation par vissage sur le bord de la fosse (3).

5. Système d'extinction selon l'une quelconque des revendications 3 et 4, **se caractérisant par le fait que** l'ensemble formé par les lames (1) et le cadre support (2) est démontable, lesdites lames étant simplement posées sur ledit cadre support, sans fixation.

## Claims

1. Extinguishing system for use on a polluting oil retention pit, intended for electrical distribution equipment applications and especially for use on electrical transformer oil retention pits, consisting of a cover comprising a succession of parallel metal slats (1) horizontally juxtaposed with slits (5) between them to allow the evacuation of oil at the bottom of the pit (3) while limiting the oxygen supply sufficiently to prevent the propagation of flames should the oil suddenly catch fire, the aforementioned slats consisting of a section of folded plate,
**characterised in that** slat (1) comprises a sloping upper part (4) with two vertical components (6, 7) of different heights on its long sides.

2. Extinguishing system according to the previous claim **characterised in that** the bottom of these two vertical components (6, 7) is folded in the same direction so as to form two horizontal edges (8, 9) arranged so that horizontal edge (8) of highest vertical component (6) stands on horizontal edge (9) of lowest vertical component (7).

3. Extinguishing system according to any of the previous claims, **characterised in that** slats (1) are fitted on a support frame (2) equipped with a flat peripheral surround (10) standing on the edge of pit (3) and an inner edge (12) on which stand the ends of slats (1), said inner edge being offset in a downward direction so that upper part (4) of slats (1) is at the same level as peripheral surround (10) of the support frame.

4. Extinguishing system according to claim 3, **characterised in that** peripheral surround (10) of support frame (2) is equipped with drilled holes (11) enabling it to be fastened by screws onto the edge of pit (3).

5. Extinguishing system according to any of claims 3 and 4, **characterised in that** the assembly formed by slats (1) and support frame (2) can be dismounted, said slats being simply placed on said support frame without any fixing system.

## Patentansprüche

1. Feuerlöschsystem für Rückhaltebecken umweltschädlicher Öle, bestimmt für Anlagen der Stromverteilungsnetze, insbesondere für Ölrückhaltebecken von Stromtransformatoren, bestehend aus einer Abdeckung in Form aufeinander folgender, paralleler, metallischer Latten (1), die horizontal derart aneinander gereiht sind, dass zwischen ihnen Spalte (5) gebildet werden, durch die Öl in den Boden des Beckens (3) abgeleitet werden kann und die gleichzeitig die Sauerstoffzufuhr soweit behindern, dass im Fall einer Entzündung des Öls ein Brandfortschritt nicht möglich ist, wobei die Latten aus gebogenen Blechprofilen bestehen,
**gekennzeichnet dadurch, dass** die Latten (1) eine geneigte Oberseite (4) besitzen und an ihren Längsseiten von zwei senkrechten Elementen (6, 7) mit unterschiedlicher Höhe begrenzt werden.

2. Feuerlöschsystem gemäß dem vorstehenden Patentanspruch, **gekennzeichnet dadurch, dass** die beiden senkrechten Elemente (6, 7) an ihrer Unterseite in die gleiche Richtung umgebogen sind, so dass zwei horizontale Ränder (8, 9) entstehen, die derart gestaltet sind, dass der horizontale Rand (8) des höheren senkrechten Elements (6) auf dem horizontalen Rand (9) des niedrigeren senkrechten Elements (7) aufliegt.

3. Feuerlöschsystem gemäß einem der vorstehenden Patentansprüche, **gekennzeichnet dadurch, dass** die Latten (1) auf einen Tragrahmen (2) montiert sind, der einen Auflagerand (10) besitzt, der auf dem Rand des Beckens (3) aufliegt und einen Innenrand (12), auf dem die Enden der Latten (1) aufliegen, wobei der Innenrand soweit nach unten versetzt ist, dass sich die Oberseite (4) der Latten (1) auf gleicher Höhe wie der Auflagerand (10) des Tragrahmens befindet.

4. Feuerlöschsystem gemäß Patentanspruch 3, **gekennzeichnet dadurch, dass** der Auflagerahmen (10) des Tragrahmens (2) Bohrungen (11) besitzt, durch die er mit dem Rand des Beckens (3) verschraubt werden kann.

5. Feuerlöschsystem gemäß einem der Patentansprüche 3 und 4, **gekennzeichnet dadurch, dass** die von den Latten (1) und dem Tragrahmen (2) gebildete Baugruppe zerlegbar ist, da die genannten Latten ohne weitere Befestigung einfach auf den Tragrahmen aufgelegt werden.
